# EUROPÄISCHE PATENTSCHRIFT

(11) **EP 0 602 542 B1**
(45) Veröffentlichungstag und Bekanntmachung des Hinweises auf die Patenterteilung: **12.03.1997**
(21) Anmeldenummer: 93119840.2
(22) Anmeldetag: 09.12.1993
(51) Int. Cl.: A41F 15/00, D03D 3/06

(54) **Trägerband für Damenunterbekleidung**
Shoulder strap for ladies underwear
Bretelle pour sous-vêtements féminins

(30) Priorität: 14.12.1992 AT 2460/92
(43) Veröffentlichungstag der Anmeldung: 22.06.1994
(73) Patentinhaber: Triumph International Aktiengesellschaft, 80335 München (DE)
(72) Erfinder: Grahammer, Günter, A-6890 Lustenau (AT)
(74) Vertreter: Hefel, Herbert, Dipl.-Ing.

(56) Entgegenhaltungen:
- EP-A- 0 145 615
- DE-A- 3 609 845
- FR-A- 2 486 971
- US-A- 5 165 113

## Beschreibung

Die Erfindung bezieht sich auf ein Trägerband für Damenunterbekleidung, insbesondere Trägerband für Büstenhalter bei welchem die Breite des Längsmittelbereiches gegenüber den Breiten der beidseitig daran anschließenden Trägerbandabschnitte vergrößert ist.

Trägerbänder dieser Art sind bekannt. Aufgrund ihrer Elastizität vermögen sie den Bewegungen des Körpers oder der Körperteile der Trägerin zu folgen, so daß das von ihnen gehaltene Bekleidungsstück keine oder nur geringe Zug- bzw. Druckspannungen auf den Körper der Trägerin dieses Bekleidungsstückes ausübt. Ein solches Trägerband verläuft über die Schulter der das Bekleidungsstück tragenden Person, wobei der Längsmittelteil des Tragbandes als Auflage dient und die beidseitig anschließenden Tragerbandabschnitte; die entlang der Brust bzw. des Rückens der Trägerin verlaufen, endseitig mit dem Bekleidungsstück in geeigneter Form verbunden sind. Aus der US-PS 4 100 924 ist ein solches Trägerband bekannt, das für Taschen, Damenunterwäsche; Rücksäcke u.dgl. verwendet wird, und bei welchem die Breite des Längsmittelbereiches gegenüber den Breiten der beidseitig anschließenden Trägerbandabschnitte vergrößert ist. Der verbreiterte Abschnitt des Trägerbandes liegt bei bestimmungsgemäßer Verwendung auf der Schulter des Trägers oder der Trägerin auf, und er soll die Last sozusagen großflächig auf jene Stellen der Schulter übertragen, welche naturgemäß zur Aufnahme vorgesehen sind, um so zu vermeiden, daß Nervenzentren, Blutgefäße und empfindsame Zellenbereiche der Haut belastet werden. Dieses vorbekannte Trägerband ist sehr aufwendig gestaltet, es besteht aus miteinander randseitig vernähten Stoffstreifen mit verbreitertem Mittelbereich, wobei in diesem Mittelbereich zwei schräg zur Achse des Bandes verlaufende Taschen unterschiedlicher Breiten vorgesehen sind, die durch Abnäher gebildet werden und welche der Aufnahme von flachen Stützgliedern nach Art von Korsettstangen dienen, die parallelogrammförmig gestaltet sind. Diese Stützglieder können aus verschiedenen Materialien bestehen, vorgesehen ist Fischbein, Plastikmaterial oder aber auch gummiartige Materialien. Darüberhinaus sind diese Einlagen noch von Schaumstoffpolstern unterlegt. Trägerbänder dieser Art bieten wohl ohne Zweifel einen hohen Tragkomfort, vor allem wenn es sich um das Tragen relativ schwerer Lasten handelt, das Trägerband also als Schulterriemen von Rücksäcken, Golfschlägertasehen, Taschen für Fotoausrüstungen u.dgl. vorgesehen ist. Für Damenunterbekleidung, insbesondere für Büstenhalter, ist ein solches Trägerband jedoch viel zu aufwendig und damit zu teuer und aus diesem Grund in der Praxis nicht verwendbar.

In diesem Zusammenhang ist die US-A 4 640 317 zu erwähnen, die einen Bandwebstuhl zeigt und beschreibt, bei welchem mittels eines keilartigen Webkammes, der in seiner Ebene verschiebbar gelagert ist, der Abstand der Kettfäden über die Länge des zu webenden Bandes veränderbar ist, so daß ein Band mit Abschnitten unterschiedlicher Breiten herstellbar ist. Dabei ist die Breite eines so hergestellten Gewebebandes veränderbar durch Wechsel der Struktur, durch Weglassung von Kettfäden, durch spezielle Webkämme oder durch Änderung der Fadenspannung des Schußfadens, um dadurch die Kettfäden mehr oder weniger aneinander zu legen. Wozu Bänder dieser Art eingesetzt werden sollen, läßt diese Druckschrift offen.

Die Erfindung zielt nun darauf ab, ein Trägerband für den letzterwähnten Einsatzzweck zu schaffen, und zwar nach und mit herkömmlichen Fertigungsmethoden auf Bandwebstühlen, und trotzdem das Trägerband so auszubilden, daß ein erhöhter Tragkomfort erzielt wird. Die Erfindung ist gekennzeichnet durch die Kombination folgender Merkmale, nämlich
- daß es aus elastischen Kettfäden und dazu quer verlaufenden, eingewobenen Schußfäden besteht;
- daß im Längsmittelbereich (M) des Trägerbandes der gegenseitige Abstand der Kettfäden (K) gegenüber dem gegenseitigen Abstand der Kettfäden in den an den Längsmittelbereich (M) anschließenden Trägerbandabschnitten (A, C) vergrößert ist und
- daß die Anzahl der Schußfäden pro Längeneinheit (l) im Längsmittelbereich (M) größer ist als in den an den Längsmittelbereich (M) anschließenden Trägerbandabschnitten (A, C),
- wobei die Anzahl der Schußfäden pro Längeneinheit (l) im Längsmittelbereich (M) um ca. 50 % größer ist als die Anzahl der Schußfäden pro Längeneinheit (l) in den an den Längsmittelbereich (M) anschließenden Trägerbandabschnitten (A, C).

Dank des erfindungsgemäßen Vorschlages ist es möglich, nach herkömmlichen Technologien auf bestehenden Bandwebmaschinen solche Trägerbänder für hohen Tragkomfort für Damenunterwäsche herzustellen, obgleich die Bänder zum Teil aus elastischen Fäden bestehen.

Die Zeichnung veranschaulicht schematisch die Erfindung.

Die Zeichnung zeigt in Draufsicht das in die Ebene ausgebreitete Trägerband von der Länge L mit einem Längsmittelabschnitt M und den beiden daran anschließenden Trägerbandabschnitten A und C. Wie aus dieser Darstellung ersichtlich, ist die Breite B des Längsmittelbereiches M des Trägerbandes gegenüber den Breiten b der beidseitig daran anschließenden Trägerbandabschnitte A, C vergrößert. Die Kettfäden K, die nur schematisch angedeutet sind, sind elastisch verformbar. Die Elastizität dieser Kettfäden K kann aus dem Material resultieren, aus dem sie gefertigt sind oder aus der besonderen Art der Fäden selbst. Quer zu den längsverlaufenden Kettfäden K sind hier nicht dargestellte Schußfäden in einer Webbindung eingetragen. Aus der schematischen Darstellung ist ersichtlich, daß im Längsmittelbereich M des Trägerbandes der gegenseitige Abstand der Kettfäden K gegenüber dem gegenseitigen Abstand der Kettfäden in den an den Längsmittelbereich M anschließenden Trägerbandabschnitten A, C vergrößert ist. Dabei ist die Anzahl der Schußfäden pro Längeneinheit l im Längsmittelbereich M größer als in den an den Längsmittelbereich M anschließenden Trägerbandabschnitten A, C, insbesondere etwa 50 % größer. Das Verhältnis der Gesamtlänge L des Trägerbandes zur Länge des verbreiterten Längsmittelbereiches M beträgt ca. 3,5. Das Verhältnis der Breite B des Längsmittelbereiches M zur Breite b der daran anschließenden Trägerbandabschnitte A, C beträgt ca. 1,2. Die Längen der beiden an den verbreiterten Längsmittelbereich M anschließenden Trägerbandabschnitten A, C sind unterschiedlich groß.

Dank der erfindungsgemäßen Maßnahme wird ein Trägerband geschaffen, das im Auflagebereich (Schulter) verbreitert so daß die Auflagefläche vergrößert ist, wobei jedoch die Elastizität des Bandes praktisch in allen Abschnitten in gleichem Ausmaß erhalten geblieben ist.

## Patentansprüche

1. Trägerband für Damenunterbekleidung, insbesondere Trägerband für Büstenhalter, bei welchem die Breite (B) des Längsmittelbereiches (M) gegenüber den Breiten (b) der beidseitig daran anschließenden Trägerbandabschnitte (A, C) vergrößert ist, gekennzeichnet durch die Kombination folgender Merkmale nämlich
- daß es aus elastischen Kettfäden und dazu quer verlaufenden, eingewobenen Schußfäden besteht;
- daß im Längsmittelbereich (M) des Trägerbandes der gegenseitige Abstand der Kettfäden (K) gegenüber dem gegenseitigen Abstand der Kettfäden in den an den Längsmittelbereich (M) anschließenden Trägerbandabschnitten (A, C) vergrößert ist und
- daß die Anzahl der Schußfäden pro Längeneinheit (l) im Längsmittelbereich (M) größer ist als in den an den Längsmittelbereich (M) anschließenden Trägerbandabschnitten (A, C),
- wobei die Anzahl der Schußfäden pro Längeneinheit (l) im Längsmittelbereich (M) uni ca. 50 % größer ist als die Anzahl der Schußfäden pro Längeneinheit (l) in den an den Längsmittelbeieich (M) anschließenden Trägerbandabschnitten (A, C).

2. Trägerband nach Anspruch 1, dadurch gekennzeichnet, daß das Verhältnis der Gesamtlänge (L) des Trägerbandes zur Länge des verbreiterten Längsmittelabschnittes (M) ca. 3,5 beträgt.

3. Trägerband nach Anspruch 1, dadurch gekennzeichnet, daß das Verhältnis der Breite (B) des Längsmittelbereiches (M) zur Breite (b) der daran anschließenden Trägerbandabschnitte (A, C) ca. 1,2 beträgt.

4. Trägerband nach einem der Ansprüche 1 bis 3, dadurch gekennzeichnet, daß die Längen der beiden an den verbreiterten Längsmittelbereich (M) anschließenden Trägerbandabschnitten (A,C) unterschiedlich sind.

## Claims

1. A support strip for ladies' underwear, in particular a support strip for brassieres, in which the width (B) of the longitudinal central area (M) is increased in size in relation to the widths (b) of the support strip sections (A, C) bordering on both sides thereof, characterised by the combination of the following features, namely that
- it comprises resilient warp threads, and weft threads woven therein and extending transversely thereto;
- in the longitudinal central area (M) of the support strip, the mutual spacing of the warp threads (K) is increased in size in relation to the mutual spacing of the warp threads in the support strip sections (A, C) bordering on the longitudinal central area (M) and
- the number of weft threads per unit of length (l) is larger in the longitudinal central area (M) than in the support strip sections (A, C) bordering on the longitudinal central area (M),
- wherein the number of weft threads per unit of length (l) in the longitudinal central area (M) is larger by circa 50 % than the number of weft threads per unit of length (l) in the support strip sections (A, C) bordering on the longitudinal central area (M).

2. A support strip according to Claim 1, characterised in that the ratio of the total length (L) of the support strip with respect to the length of the widened longitudinal central section (M) is circa 3.5.

3. A support strip according to Claim 1, characterised in that the ratio of the width (B) of the longitudinal central area (M) with respect to the width (b) of the support strip sections (A, C) is circa 1.2.

4. A support strip according to any one of Claims 1 to 3, characterised in that the lengths of the two support strip sections (A, C) bordering on the widened longitudinal central area (M) are different.

## Revendications

1. Bretelle pour sous-vêtement de dames, en particulier bretelle pour soutien-gorge, dans laquelle la largeur (B) de la zone centrale longitudinale (M) est plus grande par rapport aux largeurs (b) des sections (A, C) de la bretelle qui s'y raccordent des deux côtés, caractérisée par la combinaison de caractéristiques suivantes, à savoir :
- elle est constituée de fils de chaîne élastiques et de fils de trame tissés s'étendant transversalement aux fils de chaîne;
- dans la zone centrale longitudinale (M) de la bretelle, la distance mutuelle des fils de chaîne est plus grande par rapport à la distance mutuelle des fils de chaîne dans les sections (A, C) de la bretelle se raccordant à la zone centrale longitudinale (M), et
- le nombre de fils de trame par unité de longueur (l) dans la zone centrale longitudinale (M) est supérieur au nombre de fils de trame par unité de longueur (l) dans les sections (A, C) de la bretelle se raccordant à la zone centrale longitudinale (M),
- le nombre de fils de trame par unité de longueur (l) dans la zone centrale longitudinale (M) étant environ 50 % plus grand que le nombre de fils de trame par unité de longueur (l) dans les sections (A, C) de la bretelle se raccordant à la zone centrale longitudinale (M).

2. Bretelle selon la revendication 1, caractérisée en ce que le rapport de la longueur totale (L) de la bretelle à la longueur de la section centrale longitudinale élargie (M) est d'environ 3,5.

3. Bretelle selon la revendication 1, caractérisée en ce que le rapport de la largeur (B) de la zone centrale longitudinale (M) à la largeur (b) des sections (A, C) de la bretelle qui s'y raccordent est d'environ 1,2.

4. Bretelle selon l'une quelconque des revendications 1 à 3, caractérisée en ce que les longueurs des deux sections (A, C) de la bretelle qui se raccordent à la zone centrale longitudinale élargie (M) sont différentes.
